# EUROPÄISCHE PATENTSCHRIFT

(11) **EP 0 233 370 B1**
(45) Veröffentlichungstag und Bekanntmachung des Hinweises auf die Patenterteilung: **12.07.1989**
(21) Anmeldenummer: 86117927.3
(22) Anmeldetag: 23.12.1986
(51) Int. Cl.: D01G 15/28

(54) **Einstellvorrichtung für Karden- oder Krempelwalzen zugeordnete Arbeitselemente**
Apparatus for adjusting the position of working elements adjoined to rolls of cotton or wool-carding machines
Dispositif de réglage pour éléments de travail adjoints aux rouleaux des machines à carder le coton ou la laine

(30) Priorität: 23.01.1986 DE 3601906
(43) Veröffentlichungstag der Anmeldung: 26.08.1987
(73) Patentinhaber: Schubert & Salzer Maschinenfabrik Aktiengesellschaft, 85055 Ingolstadt (DE)
(72) Erfinder: Fahmüller, Maximilian, D-8070 Ingolstadt (DE)

(56) Entgegenhaltungen:
- EP-A- 0 094 781
- FR-A- 561 075
- FR-A- 2 100 280
- GB-A- 21 780
- GB-A- 344 220

## Beschreibung

Die Erfindung betrifft eine Einstellvorrichtung für Karden- oder Krempelwalzen zugeordnete Arbeitselemente, die ein Stellelement und ein Lager aufweist, das sich mit einer Anlagefläche an einer ortsfesten Führungsfläche und Mittels einer Stellfläche an dem Stellelement ab stützt und durch das Stellelement in Einstellrichtung längs der Führungsfläche bewegbar ist.

Bei Kardiervorrichtungen sind den Garniturwalzen Maschinenelemente, wie beispielsweise Deckel, Roste und Abstreifbleche zugeordnet, deren Abstand zu den Walzen sehr genau eingestellt werden muß, um ein gutes Kardierergebnis zu erreichen. Die Einstellung erfolgt durch Stellelemente unterschiedlicher Ausbildung, in einfachster Weise jedoch durch Stellschrauben.

So sieht ein bekannter Vorschlag vor, den flexiblen Gleitbogen bei Deckelkarden an einer bestimmten Anzahl von Punkten durch radial gerichtete, am Seitenbogen oder Seitenschild sitzende Stellschrauben zu halten (DE-PS-257 170). Der zwischen zwei ortsfesten Führungsflächen angeordnete Gleitbogen liegt mit einer Stellfläche an dem Kopf der Stellschrauben an und ist mittels Schrauben am Seitenschild befestigt. Nach Lösen dieser Schrauben kann der Gleitbogen und damit der Abstand der Deckelgarnitur zur Garnitur der Kardentrommel mittels der Stellschrauben eingestellt werden. Dabei besteht jedoch die Gefahr, daß der Gleitbogen, der zwischen seinen Führungsflächen notwendigerweise Spiel haben muß, beim Einstellen verkantet. Eine genaue Führung und Einstellung des Gleitbogens ist daher nicht gewährleistet.

Aufgabe der vorliegenden Erfindung ist es, eine Vorrichtung zu schafften, die eine präzise Führung und Einstellung von den Karden- oder Krempelwalzen zugeordneten Maschinenelementen ermöglicht.

Die Aufgabe wird bei einer Einstellvorrichtung gemäß dem Oberbegriff des Anspruches 1 erfindungsgemäß dadurch gelöst, daß das Stellelement annähernd symmetrisch an der bis zur Führungsfläche reichenden Stellfläche angreift und daß das Stellelement in Richtung der Stellebene schwenkbar ist.

In einer vorteilhaften Weiterbildung der erfindungsgemäßen Vorrichtung enthält das Stellelement eine Stellschraube, deren freies Ende von einem drehbar angeordneten Bolzen aufgenommen ist. Zweckmäßig ist der Bolzen in einem Stellkopf gelagert, der der Stellfläche zugeordnet ist. Der Stellkopf ist an der Stellfläche befestigt oder bevorzugt integrierter Bestandteil des Lagers, wobei der Bolzen unmittelbar an der Stellfläche anliegt. In Weiterbildung der Erfindung ist vorgesehen, daß der Bolzen zylindrisch ausgebildet ist. Genauer definierte Lagerstellen werden dadurch geschaffen, daß der Bolzen mit Seitenborden versehen ist. Die Seitenborde können plangeschliffen cder ballig ausgebildet sein.

In einer weiteren Ausbildung ist der Bolzen in symmetrisch zur Stellfläche angeordneten Stegen drehbar gelagert und mit einer Halterung dreh fest verbunden, die das freie Ende der Stellschraube aufnimmt. Es kann aber auch vorgesehen werden, daß der Bolzen in einem mittig zur Stellfläche angeordneten Steg drehbar gelagert und in einer den Steg übergreifenden, das freie Ende der Stellschraube aufnehmenden Halterung festgelegt ist. Um ein Verspannen der Stellschraube bei ihrer Befestigung an einem ortsfesten Maschinenteil zu vermeiden, ist die stellschraube an diesem Maschinenteil in Kugelpfannen eingespannt.

Ausführungsbeispiele der Erfindung werden anhand der Zeichnungen beschrieben. Es zeigt im Schnitt
Fig. 1 einen Deckelgleitbogen mit der erfindungsgemäßen Einstellvorrichtung;
Fig. 2 bis 5 weitere Ausführungen der Einstellvorrichtung.

Die Erfindung wird nachstehend im Zusammenhang mit der Einstellung eines Deckelgleitbogens beschrieben, durch den der Abstand der Deckelgarnitur zur Garnitur der Trommel festgelegt wird. Sie ist jedoch auch für die Einstellung anderer den Karden- oder Krempelwalzen zugeordneten Arbeitselemente vorgesehen, beispielsweise für Kardiersegmente und Roste.

Fig. 1 zeigt ein Lager 1, das im Ausführungsbeispiel ein Gleitbogen ist, auf dem in bekannter und daher nicht dargestellter Weise die umlaufenden Deckel einer Karde aufliegen. Das Lager 1 stützt sich an einer ortsfesten Führungsfläche 1' am Seitenschild 2 der Karde ab und ist an dieser mittels einer durch ein Langloch 30 reichenden Schraube 3 befestigt. An einer Stellfläche 1" des Lagers 1 ist ein über die Breite der Stellfläche 1" reichender Stellkopf 10 für ein Stellelement befestigt, an dem sich das Lager 1 abstützt.

Das Stellelement enthält einen Bolzen 4, der in einer Querbohrung 11 des Stellkopfes 10 drehbar gelagert ist und eine radiale Bohrung 40 hat, sowie eine Stellschraube 5. Die Stellschraube 5 ist in eine Bohrung 21 eingesetzt, mit der ein nach außen gerichteter Steg 20 des Seitenschildes 2 in der radialen Ebene des Lagers 1 versehen ist, und durch Muttern 51 und 52 gegen Verschiebung gesichert. Um ein Verspannen der Stellschraube 5 zu vermeiden, ist die Stellschraube 5 in Kugelpfannen 53 eingespannt. Die Stellschraube 5 erstreckt sich durch eine mit der Bohrung 21 fluchtende Bohrung 12 im Stellkopf 10 hindurch in eine radiale Bohrung 40 des Bolzens 4, die im wesentlichen mittig zur Stellfläche 1" des Lagers 1 angeordnet ist. Die Bohung 40 ist als Gewindebohrung ausgebildet. Das mit einem Außengewinde versehene freie Ende der Stellschraube 5 ist in die Bohrung 40 eingeschraubt und durch eine Schraube 6 gegen Verdrehung gesichert. Der Durchmesser der Bohrung 21 im Steg 20 und der Durchmesser der Bohrung 12 im Stellkopf 10 sind größer als der Außendurchmesser der Stellschraube 5. Die im drehbar gelagerten Bolzen 4 gehaltene Stellschraube 5 kann daher beim Einstellvorgang in Richtung der Stellebene verschwenkt werden.

Nach Lösen der Schraube 3 kann das Lager 1 durch Verstellen der Muttern 51 und 52 auf der Stellschraube 5 eingestellt und damit der Abstand der Garnitur der auf dem Lager 1 aufliegenden Deckel zur Trommelgarnitur festgelegt werden. Dabei greift das Stellelement in der beschriebenen Ausbildung und Anordnung annähernd symmetrisch an der bis zur ortsfesten Führungsflache 1' reichenden Stellfläche 1" des Lagers 1 an, so daß ein Verkanten des Lagers 1 beim Einstellvorgang ausgeschlossen und eine präzise Verschiebung des Lagers 1 entlang der Führungsfläche 1' am Seitenschild 2 gewährleistet ist. Durch die Schwenkbarkeit der Stellschraube 5 in Richtung der Stellebene können Ungleichmäßigkeiten im Seitenschild ausgeglichen werden. Das beschriebene Stellelement ist selbstverständlich an mehreren Stellen des als Lager 1 dienenden Gleitbogens vorhanden.

Im Ausführungsbeispiel gemäß Fig. 2 ist der Stellkopf 10 integrierter Bestandteil des Lagers 1. Im Stellkopf ist ein Bolzen 41 drehbar gelagert, der mit Seitenborden 42 versehen ist und mit diesen unmittelbar an der Stellfläche 1" des Lagers 1 anliegt. Durch die Seitenborde 42, die zweckmäßig plangeschliffen sind, so daß sie bündig an der Stellfläche 1" des Lagers 1 anliegen, ergeben sich definierte Lagerstellen für den Bolzen 41 und das Lager 1. In der Mitte des Bolzens 41 ist das freie Ende der Stellschraube 5 wie bei der Vorrichtung in Fig. 1 befestigt.

Das Ausführungsbeispiel in Fig. 3 unterscheidet sich von dem in Fig. 2 gezeigten dadurch, daß die Seitenborde 42 ballig ausgebildet sind. Dadurch ergeben sich noch genauer definierte Lagerstellen.

In Fig. 4 und 5 sind die Bezugszeichen aus Fig. 1 für gleiche Vorrichtungsteile übernommen. Im Ausführungsbeispiel gemäß Fig. 4 sind symmetrisch zur Stellfläche 1" Stege 13 und 14 angeordnet, zwischen die mit Spiel eine Halterung 15 eingeschoben ist. Der Bolzen 4 ist in der Halterung 15 drehfest eingesetzt und in den Stegen 13 und 14 drehbar gelagert. Die Halterung 15 nimmt außerdem das freie Ende der Stellschraube 5 auf. Somit greift auch bei dieser Ausführung das Stellelement annähernd symmetrisch an der Stellfläche 1" an und ist in Richtung der Stellebene schwenkbar, so daß sich die gleichen Vorteile wie bei den zuvor beschriebenen Ausführungen ergeben.

Dies trifft auch für das Ausführungsbeispiel nach Fig. 5 zu, bei dem mittig zur Stellfläche 1" ein Steg 16 angeordnet ist, der in das Lager 1 integriert oder auch auf die Stellfläche 1" aufgesetzt sein kann. Der Bolzen 4 ist im Steg 16 drehbar gelagert und in einer den Steg 16 gabelförmig übergreifenden Halterung 17 festgelegt. Das freie Ende des Stellschraube 5 ist in die Halterung 17 eingesetzt und mittels der Schraube 6 gegen Verdrehung gesichert.

## Patentansprüche

1. Einstellvorrichtung für Karden oder Krempelwalzen zugeordnete Arbeitselement, die ein Stellelement (4, 5) und ein Lager (1) für das Arbeitselement aufweist, das sich an einer ortsfesten Führungsfläche (1') und mittels einer Stellfläche (1") an dem Stellelement (4, 5) abstützt und durch das Stellelement (4, 5) in Einstellrichtung längs der Führungsfläche (1') bewegbar ist, dadurch gekenneichnet, daß das Stellelement (4, 5) annähernd symmetrisch an der bis zur Führungsfläche (1') reichenden Stellfläche (1") angreift und daß das Stellelement (4, 5) in Richtung der Stellebeneschwenkbar ist.

2. Einstellvorrichtung nach Anspruch 1, dadurch gekennzeichnet, daß das Stellelement (4, 5) eine Stellschraube (5) enthält, deren freies Ende von einem drehbar angeordneten Bolzen (4; 41) aufgenommen ist.

3. Einstellvorrichtung nach Anspruch 2, dadurch gekennzeichnet, daß der Bolzen (4) in einem Stellkopf (10) gelagert ist, der der Stellfläche (1 ") zugeordnet ist.

4. Einstellvorrichtung nach Anspruch 3, dadurch gekennzeichnet, daß der Stellkopf (10) an der Stellfläche (1") befestigt ist.

5. Einstellvorrichtung nach Anspruch 3, dadurch gekennzeichnet, daß der Stellkopf (10) integrierter Bestandteil des Lagers (1) ist und der Bolzen (4) unmittelbar an der Stellfläche (1") anliegt.

6. Einstellvorrichtung nach einem der Ansprüche 2 bis 5, dadurch gekennzeichnet, daß der Bolzen (4) zylindrisch ausgebildet ist.

7. Einstellvorrichtung nach einem der Ansprüche 2 bis 5, dadurch gekennzeichnet, daß der Bolzen (41) mit Seitenborden (42) versehen ist.

8. Einstellvorrichtung nach Anspruch 7, dadurch gekennzeichnet, daß die Seitenborde (42) plangeschliffen sind.

9. Einstellvorrichtung nach Anspruch 7, dadurch gekennzeichnet, daß die Seitenborde (42) ballig ausgebildet sind.

10. Einstellvorrichtung nach einem der Ansprüche 1 bis 9, dadurch gekennzeichnet, daß der Bolzen (4) in symmetrisch zur Stellfläche (1") angeordneten Stegen (13, 14) drehbar gelagert und mit einer Halterung (15) drehfest verbunden ist, die das freie Ende der Stellschraube (5) aufnimmt.

11. Einstellvorrichtung nach einem der Ansprüche 1 bis 9, dadurch gekennzeichnet, daß der Bolzen (4) in einem mittig zur Stellfläche (1") angeordneten Steg (16) drehbar gelagert und in einer den Steg (16) übergreifenden, das freie Ende der Stellschraube (5) aufnehmenden Halterung (17) festgelegt ist.

12. Einstellvorrichtung nach einem der Ansprüche 1 bis 11, dadurch gekennzeichnet, daß die Stellschraube (5) an einem ortsfesten Maschinenteil (2) in Kugelpfannen (53) eingespannt ist.

## Claims

1. An adjustment device for operating elements which are associated with cardingor card rollers and which comprise a setting element (4, 5) and a bearing (1) for the operating element, which is supported on a stationary guide surface (1') and by means of an adjustment surface (1") on the setting element (4, 5) and which is mowable by the setting element (4, 5) along the guide surface (1') in the direction of adjustment, characterized in that the setting element (4, 5) engages approximately symmetrically on the adjustment surface (1") extending as far as the guide surface (1'), and the setting element (4, 5) is pivotable in the direction of the setting plane.

2. An adjustment device according to Claim 1, characterized in that the setting element (4, 5) contains a setting screw (5), the free end of which is received by a bolt (4, 41) which is arranged so as to be rotatable.

3. An adjustment device according to Claim 2, characterized in that the bolt (4) is mounted in an adjustment head (10) which is associated with the adjustment surface (1").

4. An adjustment device according to Claim 3, characterized in that the adjustment head (10) is secured to the adjustment surface (1").

5. An adjustment device according to Claim 3, characterized in that the adjustment head (10) is an integral component of the bearing (1), and the bolt (4) rests directly on the adjustment surface (1_{.,}).

6. An adjustment device according to any one of Claims 2 to 5, characterized in that the bolt (4) is made cylindrical.

7. An adjustment device according to any one of Claims 2 to 5, characterized in that the bolt (41) is provided with lateral rims (42).

8. An adjustment device according to Claim 7, characterized in that the lateral rims are ground flat.

9. An adjustment device according to Claim 7, characterized in that the lateral rims (42) are made crowned.

10. An adjustment device according to any one of Claims 1 to 9, characterized in that the bolt (4) is rotatably mounted in the webs (13, 14) arranged symmetrically with respect to the adjustment surface (1") and is connected rotationally rigidly to a holding device (15) which receives the free end of the setting screw (5).

11. An adjustment device according to any one of Claims 1 to 9, characterized in that the bolt (4) is rotatably mounted in a web (16) arranged centrally with respect to the adjustment surface (1") and is fixed in a holding device (17) which engages over the web (16) and receives the free end of the setting screw (5).

12. An adjustment device according to any one of Claims 1 to 11, characterized in that the setting screw (5) is gripped in ball cups (53) on a stationary machine part (2).

## Revendications

1. Dispositif de réglage pour des éléments de travail associés ou adjoints à des cardes ou à des rouleaux de cardage, lequel présente un élément (4, 5) de réglage et un palier (1) pour l'élément de travail, palier qui s'appuie contre une surface fixe (1') de guidage et au moyen d'une surface (1") de réglage, s'appuie contre l'élément (4, 5) de réglage et qui peut être déplacé en position de réglage, le long de la surface (1) de guidage, par l'élément (4, 5) de réglage, dispositif caractérisé en ce que l'élément (4, 5) de réglage attaque de façon approximativement symétrique la surface (1") de réglage qui s'étend jusqu'à la surface (1') de guidage et en ce que l'élément (4, 5) de réglage peut pivoter en direction du plan de réglage.

2. Dispositif de réglage selon la revendication 1, caractérisé en ce que l'élément (4, 5) de réglage contient une vis (5) de réglage dont l'extrémité libre est reçue par une broche (4, 41) disposée de façon rotative.

3. Dispositif de réglage selon la revendication 2, caractérisé en ce que la broche (4) est montée dans une tête (10) de réglage qui est associée à la surface (1") de réglage.

4. Dispositif de réglage selon la revendication 3, caractérisé en ce que la tête (10) de réglage est fixée à la surface (1") de réglage.

5. Dispositif de réglage selon la revendication 3, caractérisé en ce que la tête (10) de réglage fait partie intégrante du palier (1) et en ce que la broche (4) s'appuie directement contre la surface (1") de réglage.

6. Dispositif de réglage selon une des revendications 2 à 5, caractérisé en ce que la broche (4) est cylindrique.

7. Dispositif de réglage selon une des revendications 2 à 5, caractérisé en ce que la broche (41) comporte des rebords latéraux (42).

8. Dispositif de réglage selon la revendication 7, caractérisé en ce que les rebords latéraux (42) ont subi une rectification plane.

9. Dispositif de réglage selon la revendication 7 caracterise en ce que les rebords latéraux (42) sont bombés.

10. Dispositif de réglage selon les revendications 1 à 9, caractérisé en ce que la broche (4) est montée de façon à pouvoir tourner dans des barrettes (13, 14) disposées symétriquement par rapport à la surface (1") de réglage, et est reliée de façon fixe à un support (15) qui reçoit l'extrémité libre de la vis (5) de réglage.

11. Dispositif de réglage selon une des revendications 1 à 9, caractérisé en ce que la broche (4) est montée de façon à pouvoir tourner dans une barrette (16) disposée au milieu de la surface (1") de réglage et est fixée dans un support (17) qui recouvre la barrette (16) et qui reçoit l'extré- nite libre de la vis (5) de réglage.

12. Dispositif de réglage selon une des revendications 1 à 11, caractérisé en ce que la vis (5) de réglage est vissée serré dans des rondelles (53) à siège sphériques sur une partie ( 2) fixe de machine.
